# FASCICULE DE BREVET EUROPEEN

(11) **EP 0 041 025 B1**
(45) Date de publication et mention de la délivrance du brevet: **09.01.1985**
(21) Numéro de dépôt: 81400827.2
(22) Date de dépôt: 25.05.1981
(51) Int. Cl.: B21B 37/06

(54) **Procédé et dispositif pour le laminage sans contrainte de métaux**
Verfahren und Vorrichtung zum Walzen von Metall ohne Walzgutspannung
Process and device for the rolling of metal without tension

(30) Priorité: 28.05.1980 FR 8011796
(43) Date de publication de la demande: 02.12.1981
(73) Titulaire: JEUMONT-SCHNEIDER Société anonyme dite:, F-92811 Puteaux Cedex (FR)
(72) Inventeur: Fromont, Jacques, F-77210 Avon (FR); Plançon Marcel, F-78150 Le Chesnay (FR)
(74) Mandataire: Bérogin, Francis

## Description

La présente invention concerne le laminage sans contrainte de métaux et, plus précisément, un procédé et un dispositif pour un tel laminage applicable à un train de laminage continu incluant au moins deux cages non réversibles dont les moteurs d'entraînement respectifs sont commandés au moyen d'un circuit connecté à un régulateur de vitesse.

On connaît des procédés permettant de détecter et de corriger une éventuelle tension ou compression du métal entre deux cages successives, procédés selon lesquels la valeur du glissement avant ou arrière du métal dans chaque cage est régulée en tant que caractéristique essentielle de toute contrainte sur le métal. Par exemple, le brevet français 2 395 086 décrit un tel procédé.

D'une part, les capteurs de vitesse qui doivent être utilisés sont généralement soit imprécis, tels les générateurs tachymétriques, soit onéreux, tels les corrélateurs électroniques, et sont pratiquement inutilisables pour certaines mesures, du fait des conditions ambiantes de température. D'autre part, ce procédé ne tient pas compte des variations des parasites du foyer de laminage et en particulier du débit volumique du produit laminé. Il en résulte une certaine imprécision du calcul de la valeur du glissement qui est, de ce fait, maintenue à une valeur telle que chaque cage exerce une traction du métal, étant entendu qu'une très légère traction du métal est tout à fait préférable à une compression du métal, voire même au seul risque d'une éventuelle compression.

Un procédé qui fait l'objet du brevet français 2354154, a été développé pour obvier à ces inconvénients bien connus. Selon ce procédé, juste avant l'introduction du métal dans la deuxième cage, la valeur du couple de laminage de la première cage est déterminée et enregistrée, puis dès l'introduction du métal dans la deuxième cage, la valeur du couple de laminage de la première cage est maintenue constante par action sur la référence de vitesse du régulateur de vitesse de la première cage, jusqu'à stabilisation de la vitesse de cette première cage, et immédiatement après et jusqu'à la fin du laminage, le rapport des vitesses des deux cages est maintenu constant par action sur la référence principale du régulateur de couple de la première cage. Toutefois, ce dernier procédé ne tient pas compte des éventuelles variations de la section du métal dont il peut résulter des forces de traction ou de compression non négligeables.

La présente invention a pour but d'obvier à l'ensemble des inconvénients précités.

L'invention est relative à un procédé pour le laminage sans contrainte de métaux applicable à au moins deux cages successives non réversibles d'un train de laminage continu comprenant, pour chaque cage, un régulateur de couple et un régulateur de vitesse agissant respectivement sur un circuit de commande du moteur d'entraine- ment desdites cages, et comprenant une première étape, juste avant l'introduction du métal dans la cage d'ordre (n + 1) au cours de laquelle la valeur du couple de laminage de la cage d'ordre (n) est déterminée et enregistrée, puis une deuxième étape, commençant dès l'introduction du métal dans la cage d'ordre (n + 1), au cours de laquelle la valeur du couple de laminage de la cage d'ordre (n) est maintenue constante en agissant sur le régulateur de vitesse de la cage d'ordre (n).

Selon l'invention, la deuxième étape se poursuit jusqu'au moment précédant l'introduction du métal dans la cage d'ordre (n + 2) et est suivie d'une troisième étape se poursuivant jusqu'à la fin de l'opération de laminage de la cage d'ordre (n), au cours de laquelle le débit volumique du métal est maintenu constant au droit de chaque cage, malgré d'éventuelles variations de la section du métal, par application d'un coefficient multiplicateur variable au signal représentatif du rapport des vitesses des cages d'ordres (n) et (n + 1).

L'invention sera mieux comprise et d'autres buts et avantages apparaîtront plus clairement à la lecture de la description qui suit d'un mode de réalisation donné à titre non limitatif, description à laquelle deux planches de dessins sont annexées.

La figure 1 représente le schéma synoptique de fonctionnement de deux cages successives non réversibles d'un train de laminage continu pour produits longs, conformément à l'invention, et la figure 2 représente plus précisément le détail de l'une des unités de commande représentées figure 1.

En référence maintenant à la figure 1, le métal 1 est introduit entre les cylindres de la cage 2 de laminage d'ordre (n) avant d'être introduit dans la cage 3 d'ordre (n + 1). Les trains de laminage continu non réversibles comprennent généralement plusieurs cages successives désignées ici symboliquement par leur quantième, par exemple (n), (n + 1) dans lesquels n est un nombre entier au moins égal à 1.

Chaque cage est pourvue d'un moteur d'entraînement, respectivement 4 et 5, couplé à un générateur d'impulsions 6, 7, dont la fréquence est proportionnelle à la vitesse de rotation d'un moteur auquel il est couplé.

Devant chaque cage, une cellule photo électrique 8, 9 par exemple permet de détecter l'introduction immédiate du métal dans la cage, tandis qu'une jauge de contrainte 10, 11, disposée dans la cage, permet d'engendrer un signal représentatif de l'effort de laminage de la cage correspondante.

Les moteurs d'entraînement 4, 5 sont alimentés à partir de la ligne secteur 12 au moyen de convertisseurs 13, 14, notamment à thyristors.

Ces convertisseurs sont commandés respectivement par une unité de commande 15,16 dont le schéma sera étudié plus en détail au moyen de la figure 2.

Chaque unité de commande par exemple 15 associée à la cage d'ordre (n), reçoit à sa borne d'entrée 20 les informations relatives à l'unité de commande 16 associée à la cage d'ordre immédiatement supérieure (n + 1), et, à ses bornes d'entrée 21, 22, 23, 24 et 25, les signaux issus respectivement de la cellule photo électrique 9 disposée à l'entrée de la cage d'ordre (n + 1), de la jauge de contrainte 10 disposée dans la cage 2 d'ordre (n), du capteur 17 de l'intensité du courant circulant dans le convertisseur 13 qu'elle commande, des générateurs d'impulsions 6, 7 couplés aux cages d'ordres (n) et (n + 1). De plus, un signal 18 de référence générale de vitesse de toutes les cages est appliqué à la borne d'entrée 26 de toutes les unités de commande de manière à faire varier uniformément la vitesse de laminage de l'ensemble du train considéré.

Enfin, chaque unité de commande 15 a au moins deux bornes de sortie 27 et 28, l'une connectée à l'unité de commande aval et l'autre au convertisseur 13 qu'elle commande.

L'unité de commande 15 de la cage d'ordre (n) est représentée plus en détail figure 2 avec les mêmes références.

Cette unité de commande 15 comprend essentiellement, outre la logique 30, un régulateur de vitesse 31 dont la sortie est reliée à un régulateur de courant 32 lui-même connecté à la borne d'entrée 23 de l'unité, borne qui est reliée au capteur 17. Le régulateur 32 est connecté à la borne de sortie 28 de l'unité 15, elle-même reliée au convertisseur 13. Le signal issu du générateur d'impulsions 6 est appliqué, par la borne d'entrée 24 de l'unité 15, à un convertisseur 33 à la sortie duquel est engendré un signal numérique représentatif de la fréquence des impulsions. Cette sortie est connectée, d'une part, au régulateur de vitesse 31, d'autre part, à un circuit de détermination du couple de laminage 34 qui est également connecté à la sortie du régulateur de vitesse 31, et enfin, à un circuit diviseur 35 qui effectue le rapport des vitesses des cages d'ordres (n) et (n + 1), et à l'autre entrée duquel est appliqué le signal numérique issu d'un convertisseur 36 identique au convertisseur 33 mais connecté à la borne d'entrée 25 de l'unité 15 elle-même reliée au générateur d'impulsions 7 couplé au moteur 5 de la cage 3 d'ordre (n + 1).

L'une des sorties du circuit 34 de détermination du couple de laminage est connectée à l'une des entrées du régulateur de vitesse 31 par l'intermédiaire d'une boucle de régulation du couple de laminage de la cage d'ordre (n). Cette boucle inclut, de manière connue, une première mémoire 37, un comparateur 38 et un circuit 39 de régulation , fonctionnant pendant la première étape du procédé selon l'invention, et une deuxième mémoire 40 utilisée lors de la deuxième étape du procédé. Ce circuit 34 de détermination du couple a également une sortie reliée à une entrée d'un circuit 41 d'élaboration d'un coefficient multiplicateur, dont une autre entrée est connectée à la borne d'entrée 22 de l'unité 15, elle-même reliée à la jauge de contrainte 10 disposée dans la cage d'ordre (n).

Ce circuit 41 d'élaboration est relié à un circuit multiplicateur 42, à l'autre entrée duquel est appliqué le signal issu du circuit diviseur 35.

La sortie du circuit multiplicateur 42 est connectée à l'une des entrées du régulateur de vitesse 31 par l'intermédiaire d'une boucle de régulation du débit du métal laminé fonctionnant au cours de la troisième étape du procédé. Cette dernière boucle inclut une mémoire 43, un comparateur 44 et un régulateur 45.

Enfin le régulateur de vitesse 31 a une borne d'entrée reliée à la borne d'entrée 26 de l'unité 15 à laquelle est appliqué le signal de référence générale de vitesse 18.

Les bornes d'entrée de la logique 30 sont respectivement connectées aux bornes d'entrée 24, 22, 21 et 20 de l'unité 15 et à une borne de sortie du circuit 34 de détermination du couple de laminage, tandis que ses bornes de sortie sont connectées d'une part à la borne de sortie 26 de l'unité 15 reliée à l'unité de commande de la cage d'ordre (n - 1), et respectivement aux bornes de commande des mémoires 37 et 40 et du circuit 39 de la boucle de régulation du couple, ainsi qu'aux bornes de commande de la mémoire 43 et du régulateur 45 de la boucle de régulation du débit.

Le fonctionnement du dispositif est le suivant : la prise en charge de la cage 2 d'ordre (n) est détectée par l'apparition d'un couple de laminage dans le moteur 4, ou bien au moyen de la jauge de contrainte 10.

Juste avant l'introduction du métal 1 dans la cage 3 d'ordre (n + 1), la valeur du couple de laminage, qui est alors effectué sans contrainte, est déterminée par le circuit 34 et est enregistrée dans la mémoire 37. Le moment précis peut être déterminé par exemple, soit au moyen d'une cellule photo-électrique 9 disposée à l'entrée de la cage 3 comme représenté figure 1, soit au moyen d'un compteur connecté à la sortie du générateur d'impulsions 6 étant entendu que la distance séparant les deux cages successives est bien connue.

Lors de l'introduction du métal 1 dans la cage 3 d'ordre (n + 1) détectée au moyen de la jauge de contrainte 11 ou de l'apparition d'un couple de laminage dans le moteur 5, la valeur du couple de laminage dans la cage 2 d'ordre (n) est maintenue constante au moyen de la boucle de régulation connectée au régulateur de vitesse 31 commandée de manière connue par la logique 30. Juste avant l'introduction du métal dans la cage non représentée d'ordre (n + 2), le signal de correction issu du comparateur 38 est enregistré dans la mémoire 40, et reste appliqué en permanence jusqu'à la fin du laminage ou régulateur de vitesse 31. La logique 30 qui a déjà commandé la succession des opérations précitées, commande alors la mise en service de la boucle de régulation de débit jusqu'à la fin du laminage effectué par la cage d'ordre (n). Cette régulation du débit est obtenue en appliquant un terme correctif au rapport des vitesses. Ce terme correctif est un coefficient multiplicateur qui a la forme de l'expression 1 + k dans laquelle k est fonction, entre autres, de l'effort de séparation des cylindres de la cage considérée, du coefficient de cédage de cette même cage, du rayon des cylindres et également de l'épaisseur de la fente entre les cylindres notamment au point neutre. Ce terme correctif est élaboré par le circuit 41 et est appliqué au rapport des vitesses des cages d'ordre (n) et (n + 1) au moyen du circuit multiplicateur 42. Le signal issu de ce dernier circuit 42 est alors traité dans une boucle identique à une boucle de régulation de vitesse des cages.

Un tel procédé est favorablement mis en oeuvre pour le laminage de produits longs tels des rails, des profilés, des poutrelles, étant entendu que le produit se trouve simultanément au cours du laminage, en prise dans plusieurs cages successives non réversibles. Dans ce cas, les tractions ou la compression du produit entre deux cages successives provoque des déformations dans le profil recherché du produit fini et le procédé selon l'invention permet d'éviter de tels inconvénients.

## Revendications

1. Procédé pour le laminage sans contrainte de métaux applicable à au moins deux cages successives non réversibles d'un train de laminage continu comprenant, pour chaque cage, un régulateur de couple et un régulateur de vitesse agissant respectivement sur un circuit de commande du moteur d'entraînement desdites cages, et comprenant une première étape, juste avant l'introduction du métal dans la cage d'ordre (n + 1) au cours de laquelle la valeur du couple de laminage de la cage d'ordre (n) est déterminée et enregistrée, puis une deuxième étape, commençant dès l'introduction du métal dans la cage d'ordre (n + 1), au cours de laquelle la valeur du couple de laminage de la cage d'ordre (n) est maintenue constante en agissant sur le régulateur de vitesse de la cage d'ordre (n), caractérisé en ce que ladite deuxième étape se poursuit jusqu'au moment précédant l'introduction dudit métal dans la cage d'ordre (n + 2) et est suivie d'une troisième étape se poursuivant jusqu'à la fin de l'opération de laminage de la cage d'ordre (n), au cours de laquelle le débit volumique dudit métal est maintenu constant au droit de chaque cage, malgré d'éventuelles variations de la section dudit métal, par application d'un coefficient multiplicateur variable au signal représentatif du rapport des vitesses des cages d'ordres (n) et (n + 1).

2. Dispositif pour la mise en oeuvre du procédé selon la revendication 1, caractérisé en ce que l'unité de commande (15) du convertisseur (13) d'alimentation du moteur (4) d'entraînement des cylindres de la cage (2) d'ordre (n) comprend notamment un circuit (34) de détermination de la valeur du couple de laminage de la cage d'ordre (n), un circuit diviseur (35) engendrant un signal représentatif du rapport des vitesses de la cage d'ordre (n) et de la cage d'ordre (n + 1) et un régulateur de vitesse (31) du moteur de la cage d'ordre (n), ledit circuit (34) de détermination du couple de laminage ayant l'une de ses bornes de sortie reliée audit régulateur de vitesse (31) par l'intermédiaire d'une boucle de régulation du couple, et une autre borne de sortie reliée à un circuit (41) d'élaboration dudit coefficient multiplicateur dont une autre borne d'entrée est reliée à une jauge de contrainte (10) disposée dans ladite cage d'ordre (n), ledit circuit diviseur (35) étant relié à un circuit multiplicateur (42) auquel est également appliqué le signal issu dudit circuit (41) d'élaboration dudit coefficient multiplicateur et dont la sortie est reliée audit régulateur de vitesse (31) au moyen d'une boucle de régulation agissant alors sur un signal représentatif du débit volumique du métal dans ladite cage d'ordre (n).

3. Dispositif selon la revendication 2, caractérisé en ce que deux générateurs (6, 7) d'impulsions respectivement couplés aux moteurs (4, 5) d'entraînement desdites cages d'ordres (n) et (n + 1) sont reliés aux bornes d'entrée dudit circuit diviseur (35) déterminant le rapport des vitesses desdites cages par l'intermédiaire de deux convertisseurs (33, 36) à la sortie desquels est engendré un signal numérique représentatif de la fréquence des impulsions engendrées par lesdits générateurs (6, 7).

## Claims

1. Process for the stress-free rolling of metals, applicable to at least two non-reversible successive stands of a continuous rolling mill comprising, for each stand, a torque regulator and a speed regulator acting respectively on a control circuit of the driving motor of the said stands, and comprising a first stage just before the introduction of metal into the stand which is (n + 1) in order, during which the value of the rolling torque of the stand which is (n) in order is determined and recorded, then a second stage, beginning from introduction of metal into the stand which is (n + 1) in order, during which the value of the rolling torque of the stand which is (n) in order is kept constant, with action on the speed regulator of the stand which is (n) in order, characterised in that the said second stage continues until the instant prior to introduction of the said metal into the stand which is (n + 2) in order, and is followed by a third stage continuing until the end of the rolling operation of the stand which is (n) in order, during which the volume flow of the said metal is kept constant level with each stand, despite possible variations in the section of the said metal, by application of a variable multiplier coefficient to the signal respresenting the ratio of the speeds of the stands which are (n) and (n + 1) in order.

2. Device for carrying out the process according to claim 1, characterised in that the control unit (15) of the supply converter (15) of the driving motor (4) for the rolls of the stand (2) which is (n) in order comprises especially a circuit (34) for determining the value of the rolling torque of the stand which is (n) in order, a divider circuit (35) generating a signal representing the ratio of the speeds of the stands which are (n) and (n + 1) in order, and a speed regulator (31) for the motor of the stand which is (n) in order, the said circuit (34) for determining the rolling torque having one of its output terminals connected to the said speed regulator (31) by way of a torque regulation loop, and another output terminal connected to a circuit (41) for producing the said multiplier coefficient whereof another input terminal is connected to a strain gauge (10) situated in the said stand which is (n) in order, the said divider circuit (35) being connected to a multiplier circuit (42) to which there is also fed the signal emitted by the said circuit (41) for producing the said multiplier coefficient and whose output is connected to the said speed regulator (31) by means of a regulation loop acting then on a signal representative of the volume flow of the metal in the said stand which is (n) in order.

3. Device according to claim 2, characterised in that two pulse generators (6, 7) respectively coupled to the driving motors (4, 5) of the said stands which are (n) and (n + 1) in order are connected to the said input terminals of the said divider circuit (35) determining the ratio of the speeds of the said stands by means of two converters (33, 36) at the output of which there is produced a numeric signal representative of the frequency of the pulses produced by the said generators (6, 7).

## Patentansprüche

1. Verfahren zum beanspruchungsfreien Walzen von Metallen, welches anwendbar ist auf wenigstens zwei aufeinanderfolgende, nicht reversible Gerüste eines kontinuierlichen Walzwerks, das für jedes Gerüst einen Drehmomentregler und einen Geschwindigkeitsregeler umfaßt, die jeweils auf eine Schaltung zur Steuerung des Antriebsmotors der Gerüste einwirken, und mit einer ersten Stufe unmittelbar vor der Einführung des Metalls in das Gerüst der Ordnungszahl (n + 1), in deren Verlauf der Wert des Walzmomentes des Gerüstes der Ordnungszahl (n) bestimmt und gespeichert wird, ferner einer zweiten Stufe, die unmittelbar bei Einführung des Metalles in das Gerüst der Ordnungszahl (n + 1) beginnt und in deren Verlauf der Wert des Walzmomentes des Gerüstes der Ordnungszahl (n) konstant gehalten wird, indem auf den Geschwindigkeitsregler des Gerüstes der Ordnungszahl (n) eingewirkt wird, dadurch gekennzeichnet, daß die zweite Stufe fortgeführt wird bis zu dem Moment, welcher der Einführung des Metalls in das Gerüst der Ordnungszahl (n + 2) vorausgeht, und auf sie eine dritte Stufe folgt, die bis zum Ende des Walzvorganges des Gerüstes der Ordnungszahl (n) fortgesetzt wird und in deren Verlauf der Volumendurchsatz des Metalles in der Senkrechten jedes Gerüstes trotz eventueller Veränderungen des Querschnittes des genannten Metalles konstantgehalten wird, indem ein variabler Multiplikationskoeffizient auf das Signal angewendet wird, welches das Verhältnis der Geschwindigkeiten der Gerüste der Ordnungszahlen (n) und (n + 1) darstellt.

2. Vorrichtung zur Durchführung des Verfahrens nach Anspruch 1, dadurch gekennzeichnet, daß die Steuereinheit (15) des Umformers (13) für die Versorgung des Antriebsmotors (4) der Zylinder des Gerüstes (2) der Ordnungszahl (2) insbesondere eine Schaltung (34) zur Bestimmung des Walzmomentwertes des Gerüstes der Ordnungszahl (n), eine Teilerschaltung (35), welche ein Signal erzeugt, das das Geschwindigkeitsverhältnis zwischen dem Gerüst der Ordnungszahl (n) und dem Gerüst der Ordnungszahl (n + 1) darstellt und einen Geschwindigkeitsregler (31) für die Regelung der Geschwindigkeit des Motors des Gerüstes der Ordnungszahl (n) umfaßt, wobei die Schaltung (34) zur Bestimmung des Walzmomentes über einen ihrer Ausgangsanschlüsse mit dem genannten Geschwindigkeitsregeler (31) über eine Drehmomentregelschleife verbunden ist, und über einen weiteren Ausgangsanschluß mit einer Schaltung (41) zur Erzeugung des genannten Multiplikationskoeffizienten verbunden ist, wovon ein weiterer Eingangsanschluß mit einem Beanspruchungsmesser (10) verbunden ist, der in dem Gerüst der Ordnungszahl (n) angeordnet ist, wobei die Teilerschaltung (35) mit einer Multiplizierschaltung (42) verbunden ist, an die ferner das Signal angelegt ist, welches von der Schaltung (41) zur Erzeugung des genannten Multiplikationskoeffizienten abgegeben wird, und deren Ausgang mit dem genannten Geschwindigkeitsregler (31) über eine Regelschleife verbunden ist, welche dann auf ein Signal einwirkt, das den Volumendurchsatz des Metalles in dem Gerüst der Ordnungszahl (n) darstellt.

3. Vorrichtung nach Anspruch 2, dadurch gekennzeichnet, daß zwei Impulsgeneratoren (6, 7), die an den Antriebsmotor (4, 5) des Gerüstes der Ordnungszahl (n) bzw. (n + 1) angekoppelt sind, mit den Eingangsanschlüssen der genannten Teilerschaltung (35) verbunden sind, das Verhältnis der Geschwindigkeiten der genannten Gerüste über zwei Umformer (33, 36) bestimmend, an deren Ausgang ein digitales Signal erzeugt wird, welches die Frequenz der von den genannten Generatoren (6, 7) erzeugten Impulse darstellt.
